# FASCICULE DE BREVET EUROPEEN

(11) **EP 3 687 890 B1**
(45) Date de publication et mention de la délivrance du brevet: **28.12.2022**
(21) Numéro de dépôt: 18786857.5
(22) Date de dépôt: 12.09.2018
(51) Int. Cl.: B63B 1/30

(54) **BATEAU MOTEUR À FOILS RÉTRACTABLES PAR BASCULEMENT**
MOTORBOOT MIT DURCH KIPPEN EINZIEHBAREN TRAGFLÜGELN
MOTOR BOAT WITH FOILS WHICH ARE RETRACTABLE BY TILTING

(30) Priorité: 26.09.2017 EP 17193090
(43) Date de publication de la demande: 05.08.2020
(73) Titulaire: Enata Investment Corporation Pte. Ltd., Singapore 238463 (SG)
(72) Inventeur: ROZAND, Arthur, Sharjah (AE); LUKOWSKI, Alaric, Sharjah (AE); DYEN, Stéphane, Sharjah (AE)
(74) Mandataire: Plasseraud IP
(86) Numéro de dépôt international: PCT/IB2018/056975
(87) Numéro de publication internationale: WO 2019/064106

(56) Documents cités:
- EP-A1- 2 894 090
- EP-A1- 3 216 689
- EP-A2- 2 004 479
- KR-U- 20160 000 507
- US-A1- 2012 325 135

## Description

### Domaine de l'invention

La présente invention concerne les bateaux motorisés à foils.

### Etat de la technique

Le principe consistant à assurer l'équilibrage du poids d'un bateau par un effet de portance hydrodynamique produit par la vitesse de l'eau agissant sur des éléments en forme d'ailes immergées, semi-immergées ou traversant la surface de l'eau, par opposition à la seule utilisation de l'effet archimédien des volumes immergés, est relativement ancien. Dès le début du vingtième siècle il existe des bateaux à moteur équipés de ce genre de dispositif nommé foil. On connaît par ailleurs l'utilisation de foils dans le but de stabiliser en roulis ou en tangage des navires en configuration archimédienne. L'utilisation de foils améliore la performance des bateaux par l'augmentation de la vitesse et/ou la diminution de la consommation énergétique.

Le brevet US 4 237 810 divulgue un bateau à moteur doté de foils.

Sur ce bateau, et plus généralement sur les bateaux motorisés à foils, la position des foils par rapport à la structure porteuse ne varie pas, que le bateau soit à l'arrêt, se déplace à faible ou grande vitesse, que la force du vent ou la hauteur des vagues soit prononcée ou non.

D'autres brevets, tels que le brevet US 3 241 511, divulguent des principes de bateaux à moteur et à foils avec système de rétractabilité des foils, par coulissement vertical ou par mécanismes divers de rotation. Ces systèmes permettent notamment de relativement réduire l'encombrement et la traînée des appendices lorsqu'ils ne sont pas utilisés.

La demande de brevet WO2016/0094090 divulgue un principe permettant de satisfaire deux configurations géométriques distinctes précises, à savoir (i) la coïncidence avec la forme de la coque des foils en position relevée, et (ii) le positionnement des foils en position basse qui permette d'obtenir naturellement l'autostabilité de l'hydrofoil en vol, que ce soit en roulis ou en tangage.

D'autres exemples sont par exemple connus de EP 3 216 689, US 2012 325 135, KR 2016 00005 U ou EP 2 894 090.

Les dispositifs de l'état de la technique ne permettent cependant pas que les foils soient à la fois au-dessus de la ligne de flottaison en position passive, intégrés de façon optimale dans la structure porteuse, et suffisamment écartés en position active, p.ex. d'au moins deux fois la largeur du bateau. Une telle disposition aurait le mérite d'augmenter la stabilité naturelle du bateau tout en minimisant l'encombrement des foils en position passive.

### Description de l'invention

La présente invention offre notamment l'avantage de remédier au problème décrit dans le chapitre précédent.

De manière générale, elle consiste à initialement déployer les foils le long d'une trajectoire sensiblement horizontale puis de les basculer en direction du plan d'eau.

L'invention concerne plus précisément un bateau à moteur comprenant une structure porteuse et au moins une paire de foils similaires disposés de chaque côté de la structure porteuse , chacun desdits foils étant défini par une aile et son support; ce dernier étant rétractable dans la partie inférieure de la structure et monté coulissant par rapport à celle-ci ; lesdits foils étant disposés de manière à adopter au moins deux positions fixes, à savoir une position dite « active » dans laquelle ils sont déployés dans des positions similaires et une position dite « passive » dans laquelle lesdits supports sont rétractés dans la structure porteuse; caractérisé par le fait que le bateau est adapté de manière à ce que le déploiement des foils comprenne un déplacement initial des supports selon une direction sensiblement horizontale, qui s'éloigne du plan médian vertical de la structure porteuse, suivi d'un basculement autour d'un axe parallèle ou sensiblement parallèle à l'axe principal du bateau.

Par « direction sensiblement horizontale », il faut comprendre une trajectoire rectiligne horizontale ou presque, une trajectoire légèrement incurvée mais se confondant presque avec une direction horizontale, ou tout autre trajectoire projet d'une direction horizontale.

Il convient de relever que l'invention offre notamment l'avantage de réduire l'encombrement des foils étant donné qu'ils peuvent être positionnés sous le pont du bateau.

Selon un autre mode de réalisation de l'invention les foils sont guidés par deux cales adaptées en ce qu'elles permettent le passage de voiles de corde et vrillages évolutifs. Avantageusement le système de remontée mécanique des foils comporte un vérin à vis solidaire de structure porteuse et du foil simultanément.

De manière générale, le mécanisme de déploiement des foils décrit dans la présente demande de brevet peut être combiné avec toutes les autres caractéristiques décrites dans la demande de brevet WO 2016/009409, en particulier le simulateur dynamique.

La figure décrit un exemple de réalisation dans lequel les foils 2 sont similaires mais pas symétriquement identiques. Les supports 4 sont légèrement dissymétriques de manière à pouvoir être superposés dans la structure porteuse 1 en position passive. La figure illustre trois positions des foils 2,2',2", soit la position passive 2, une position transitoire 2' et la position active 2".

En position passive, les ailes 3 se confondent avec les parois latérales de la structure porteuse 1.

En position active, la distance entre les extrémités des ailes 3" est au moins équivalente à deux fois la largeur de la structure porteuse 1.

Lors de la phase de déploiement les foils 2,2',2" se déplacent initialement le long d'une trajectoire légèrement incurvée qui s'éloigne du plan médian vertical 5 de la structure porteuse 1. S'en suit un basculement des foils 2',2" autour d'un axe 6 dirigé selon une direction parallèle à l'axe principal du bateau. Lors du basculement, l'extrémité libre 8 de chaque support 4 subit également une rotation autour de l'axe 6.

Il va de soi que l'invention ne se limite pas aux exemples décrits et illustrés dans le présent document. Elle couvre n'importe quel mécanisme permettant de modifier la position des foils pendant la navigation tel que défini dans les revendications.

Références numériques utilisées dans la figure :
- 1.: Structure porteuse
- 2.: Foil en position passive
- 2'.: Foil en position transitoire
- 2".: Foil en position active
- 3.: Aile en position passive
- 3'.: Aile en position transitoire
- 3".: Aile en position active
- 4.: Support en position passive
- 4'.: Support en position transitoire
- 4".: Support en position active
- 5.: Plan médian vertical
- 6.: Axe de basculement
- 7.: Extrémité libre de support
- 8.: Trajectoire d'extrémité libre de support

## Revendications

1. Bateau à moteur comprenant une structure porteuse (1) et au moins une paire de foils similaires (2,2',2") disposés de chaque côté de la structure porteuse (1), chacun desdits foils (2,2',2") étant défini par une aile (3,3',3") et son support (4,4',4"); ce dernier étant rétractable dans la partie inférieure de la structure (1) et monté coulissant par rapport à celle-ci ; lesdits foils (2,2',2") étant disposés de manière à adopter au moins deux positions fixes, à savoir une position dite « active » dans laquelle ils sont déployés dans des positions similaires et une position dite « passive » dans laquelle lesdits supports (4,4',4") sont rétractés dans la structure porteuse (1); **caractérisé par le fait que** le bateau est adapté de manière à ce que le déploiement des foils (2,2',2") comprenne un déplacement initial des supports (4,4') selon une direction sensiblement horizontale, qui s'éloigne du plan médian vertical (5) de la structure porteuse (1), suivi d'un basculement autour d'un axe (6) parallèle ou sensiblement parallèle à l'axe principal du bateau.

2. Bateau à moteur selon la revendication 1 dans lequel les foils (2,2',2") sont déployés de manière dissymétrique.

3. Bateau à moteur selon la revendication 1 ou 2 dans lequel la direction sensiblement horizontale forme une trajectoire légèrement incurvée.

4. Utilisation d'un bateau à moteur tel que défini dans l'une quelconque des revendications précédentes, **caractérisé par le fait que** le déploiement des foils (2,2',2") comprend un déplacement initial des supports (4,4') selon une direction sensiblement horizontale, qui s'éloigne du plan médian vertical (5) de la structure porteuse (1), suivi d'un basculement autour d'un axe (6) parallèle ou sensiblement parallèle à l'axe principal du bateau.

## Patentansprüche

1. Motorboot aufweisend eine tragende Struktur (1) und mindestens ein Paar von gleichartigen Tragflügeln (2, 2', 2"), die auf jeder Seite der tragenden Struktur (1) angeordnet sind, wobei jeder dieser Tragflügel (2, 2', 2") durch einen Flügel (3, 3', 3") und seinen Träger (4, 4,' 4") definiert ist; wobei dieser letztere in den unteren Teil der Struktur (1) einziehbar ist und bezüglich diesem gleitend angebracht ist; wobei die Tragflügel (2, 2', 2") derart angeordnet sind, um mindestens zwei stationäre Positionen einzunehmen, nämlich eine sogenannte "aktive" Position, in der sie in gleichartigen Positionen entfaltet sind, und eine sogenannte "passive" Position, in der die Träger (4, 4', 4") in die tragende Struktur (1) eingezogen sind; **dadurch gekennzeichnet, dass** das Boot derart angepasst ist, dass die Entfaltung der Tragflügel (2, 2', 2") eine anfängliche Verschiebung der Träger (4, 4') in eine im Wesentlichen horizontale Richtung aufweist, die sich von der vertikalen Mittelebene (5) der tragenden Struktur (1) entfernt, gefolgt von einem Kippen um eine Achse (6), die parallel oder im Wesentlichen parallel zu der Hauptachse des Boots ist.

2. Motorboot nach Anspruch 1, in welchem die Tragflügel (2, 2', 2") auf eine unsymmetrische Weise entfaltet sind.

3. Motorboot nach Anspruch 1 oder 2, in welchem die im Wesentlichen horizontale Richtung eine leicht gekrümmte Trajektorie bildet.

4. Verwendung eines Motorboots wie in einem der vorstehenden Ansprüche definiert, **dadurch gekennzeichnet, dass** die Entfaltung der Tragflügel (2, 2', 2") eine anfängliche Verschiebung der Träger (4, 4') in eine im Wesentlichen horizontale Richtung aufweist, die sich von der vertikalen Mittelebene (5) der tragenden Struktur (1) entfernt, gefolgt von einem Kippen um eine Achse (6), die parallel oder im Wesentlichen parallel zu der Hauptachse des Boots ist.

## Claims

1. A motor boat comprising a load-bearing structure (1) and at least one pair of similar foils (2, 2', 2") disposed on each side of the load-bearing structure (1), each of said foils (2, 2', 2") being defined by a wing (3, 3', 3") and its support (4, 4', 4"); the latter being retractable into the lower part of the structure (1) and slidably mounted relative thereto; said foils (2, 2', 2") being disposed so as to assume at least two fixed positions, namely a so-called "active" position in which they are deployed into similar positions and a so-called "passive" position in which said supports (4, 4', 4") are retracted into the load-bearing structure (1); **characterised in that** the boat is adapted so that deploying the foils (2, 2', 2") comprises initially moving the supports (4, 4') along a substantially horizontal distance, which moves away from the vertical median plane (5) of the load-bearing structure (1), followed by tilting about an axis (6) parallel or substantially parallel to the main axis of the boat.

2. The motor boat according to claim 1, wherein the foils (2, 2', 2") are dissymmetrically deployed.

3. The motor boat according to claim 1 or 2, wherein the substantially horizontal distance forms a slightly curved trajectory.

4. A use of a motor boat as defined in any of the previous claims, **characterized in that** deploying the foils (2, 2', 2") comprises initially moving the supports (4, 4') along a substantially horizontal direction, which moves away from the vertical median plane (5) of the load-bearing structure (1), followed by tilting about an axis (6) parallel or substantially parallel to the main axis of the boat.
